# EUROPÄISCHE PATENTSCHRIFT

(11) **EP 1 928 609 B1**
(45) Veröffentlichungstag und Bekanntmachung des Hinweises auf die Patenterteilung: **14.10.2009**
(21) Anmeldenummer: 06776579.2
(22) Anmeldetag: 03.08.2006
(51) Int. Cl.: B05B 1/18

(54) **DUSCHKOPF**
SHOWER HEAD
POMMEAU DE DOUCHE

(30) Priorität: 30.08.2005 DE 102005041143
(43) Veröffentlichungstag der Anmeldung: 11.06.2008
(73) Patentinhaber: Hansa Metallwerke AG, 70567 Stuttgart (DE)
(72) Erfinder: GALLO, Dina, 70176 Stuttgart (DE)
(74) Vertreter: Ostertag, Ulrich
(86) Internationale Anmeldenummer: PCT/EP2006/007669
(87) Internationale Veröffentlichungsnummer: WO 2007/025625

(56) Entgegenhaltungen:
- EP-A2- 1 359 260
- WO-A-00/12221
- WO-A-20/06094684
- DE-B3- 10 261 267
- DE-U1- 8 626 622

## Beschreibung

Die Erfindung betrifft einen Duschkopf für eine Duschbrause mit
a) einem gehäuseartigen ersten Teil, in dem ein Wasserführungskanal verläuft, der an einem ersten Ende mit einer Wasserzulauföffnung kommuniziert;
b) einem mit dem ersten Teil verbundenen zweiten Teil, das als Auslaufelement ausgebildet ist, dessen Aufnahmeraum in mindestens einer Funktionsart des Duschkopfes mit einem zweiten Ende des Wasserführungskanals kommuniziert und dessen Außenrand in dieser Funktionsart in einem Bereich eine Überlaufkante bildet, über welche Wasser abströmen kann;
   wobei
c) das zweite Teil außerdem eine Mehrzahl von düsenartigen Auslaßöffnungen besitzt, die zumindest in einer zweiten Funktionsart des Duschkopfes mit dem zweiten Ende des Wasserführungskanals kommunizieren und über welche dann eine Mehrzahl von Brausestrahlen austreten kann.

In jüngster Zeit haben Duschköpfe eine erhebliche Beliebtheit erlangt, bei denen zumindest in einer Betriebsart das Wasser nicht in einer Vielzahl von Einzelstrahlen austritt, sondern es möglich ist, eine Art "Wasservorhang" zu erzeugen, der über eine Auslaufkante eines schräggestellten, nach oben offenen Auslaufelements, z. B. einer gekrümmten Auslaufschale, übertritt. Derartige Duschköpfe besitzen nicht nur ein ungewöhnliches, Aufsehen erregendes ästhetisches Gepräge; das Auslaufelement besitzt darüber hinaus eine technische Funktion: Diese besteht darin, das aus dem gehäuseartigen ersten Teil austretende Wasser zunächst auf einer verhältnismäßig großen Fläche zu verteilen und dann so im freien Fall abströmen zu lassen, daß sich der gewünschte, im wesentlichen geschlossene Wasservorhang ergibt. Hierdurch wird in gewisser Weise ein kleiner Wasserfall simuliert, was bei vielen Benutzern ein Gefühl besonderen Wohlbehagens auslöst.

Ein Duschkopf der eingangs genannten Art, der die Merkmale des Oberbegriffs des Anspruchs 1 aufweist, ist aus der DE 102 19 943 B4 bekannt. Diese beschreibt zwei Ausführungsarten, wie die düsenartigen Auslaßöffnungen angeordnet werden können. Bei den in den Figuren 1 und 2 dargestellten Ausführungsbeispielen befinden sich die düsenartigen Auslaßöffnungen in einem Bereich der Mantelfläche des gehäuseartigen ersten Teils, bei dem in Figur 3 dargestellten Ausführungsbeispiel in einem Durchströmungskörper, der die Auslaufschale durchstößt und einen erheblich kleineren Durchmesser als diese Auslaufschale besitzt. Bei all diesen Ausführungsbeispielen ist die Fläche, über welche die Mehrzahl von düsenartigen Auslaßöffnungen verteilt ist, verhältnismäßig klein. Außerdem ist die Herstellung dieser bekannten Brauseköpfen verhältnismäßig kompliziert.

Aufgabe der vorliegenden Erfindung ist es, einen Duschkopf der eingangs genannten Art so auszugestalten, daß die Herstellung vereinfacht und das Strahlbild günstig ist.

Diese Aufgabe wird erfindungsgemäß dadurch gelöst, daß
d) das das Auslaufelement bildende zweite Teil aus einem Oberteil und einem Unterteil gebildet ist, zwischen denen sich mindestens ein Innenraum befindet, der in der zweiten Funktionsart des Duschkopfes mit dem zweiten Ende des Wasserführungskanals kommuniziert;
   wobei
e) die düsenartigen Auslaßöffnungen in dem Unterteil angeordnet sind.

Bei der erfindungsgemäßen Ausgestaltung des Duschkopfes wird also das Auslaufelement gewissermaßen "doppelwandig" gemacht und der dadurch entstehende Innenraum wird als Wasserverteilraum genutzt, über den sich das Wasser großflächig ausbreiten und so eine Vielzahl von großflächig verteilten düsenartigen Auslaßöffnungen erreichen kann. Diese Auslaßöffnungen finden sich auf derjenigen Seite des Auslaufelements, die der Seite gegenüberliegt, über welche das Wasser in der ersten Funktionsart als "Wasservorhang" abfließt.

Die geschilderte erfindungsgemäße Bauart läßt sich leicht dahingehend abwandeln, daß der Innenraum des zweiten Teiles zwischen Oberteil und Unterteil durch mindestens eine Zwischenwand in mindestens zwei Teilräume unterteilt ist, die unabhängig voneinander mit Wasser beaufschlagbar sind. Auf diese Weise lassen sich unterschiedlichste Strahlbilder erzeugen, da das Wasser jeweils durch unterschiedliche Gruppen von düsenartigen Auslaßöffnungen geleitet werden kann, die jeweils einem der unabhängig beschickbaren Teilräume zugeordnet sind.

Zweckmäßigerweise sind die düsenartigen Auslaßöffnungen in einer elastischen Einlage ausgebildet, die auf der Innenseite des Unterteils angeordnet ist. Hierdurch wird die Gefahr des Verkalkens der düsenartigen Auslaßöffnungen verringert.

Eine besonders günstige Möglichkeit, die Umstellung zwischen verschiedenen Funktionsarten des Duschkopfes zu bewirken, besteht darin, daß das zweite Teil gegenüber dem ersten Teil zwischen mindestens zwei Positionen verstellbar ist, wobei jede dieser Positionen einer Funktionsart des Duschkopfes zugeordnet ist.

Ein Ausführungsbeispiel der Erfindung wird nachfolgend anhand der Zeichnung näher erläutert; es zeigen
- Figur 1: die Seitenansicht eines Brausekopfs;
- Figur 2: die Draufsicht auf den Brausekopf von Figur 1;
- Figur 3: ein Schnitt entlang der Linie B-B von Figur 2 in einer ersten Funktionsart des Brause- kopfs;
- Figur 4: einen Schnitt, ähnlich der Figur 3, jedoch in einer zweiten Funktionsart des Brause- kopfs;
- Figur 5: einen Schnitt entlang der Linie A-A der Figur 2 in der ersten Funktionsart des Brausekopfs;
- Figur 6: einen Schnitt, ähnlich der Figur 5, in der zweiten Funktionsart des Brausekopfs.

Der in der Zeichnung dargestellte Brausekopf 1 ist für eine Duschbrause bestimmt und weist ein erstes Teil T1 sowie ein zweites Teil T2 auf. Wie insbesondere den Figuren 3 und 4 zu entnehmen ist, umfasst das erste Teil T1 in einem rohrförmigen Gehäuse 4 ein Wasserführungsrohr 3, das einen Wasserführungskanal 2 bildet. Das Wasserführungsrohr 3 besitzt an einem Ende eine von einem Gewinde 5 umgebene Wasserzulauföffnung, an der eine hier nicht gezeigte Wasserleitung, beispielsweise ein flexibler Schlauch, anzuschließen ist. Über ein Umstellventil V wird das Wasser in weiter unten näher beschriebener Weise dem zweiten Teil T2 zugeführt.

Das zweite Teil T2 ist ein Auslaufelement und umfasst eine von oben gesehen konkav gekrümmte Auslaufschale 21, deren genaue Bauweise weiter unten erläutert wird und die an ihrer Unterseite eine Mehrzahl von Auslaßöffnungen A2 besitzt. Diese sind düsenartig ausgebildet und können jeweils in bekannter Weise einen Brausestrahl bilden.

Das zweite Teil T2 ist aus einem Oberteil 15 und einem Unterteil 16 zusammengesetzt, die jeweils einfache, ebenfalls von oben gesehen konkav gekrümmte, einen gemeinsamen Krümmungsmittelpunkt besitzende Schalen sind. Oberteil 15 und Unterteil 16 sind an ihren äußeren Rändern so miteinander verbunden, daß sich zwischen ihnen ein geschlossener Innenraum 14 bildet, mit dem die Auslaßöffnungen A2 kommunizieren. In diesem Innenraum 14 ist an das Unterteil 16 eine Einlage 17 angelegt, in welcher die Austrittsöffnungen A2 ausgebildet sind. Die Einlage 17 besteht aus gummielastischem Material.

Das schalenförmige Oberteil 15 besitzt eine Überlaufkante 22 an einem in der Figur 1 rechtsliegenden Bereich ihres radial außenliegenden Rands.

An das Oberteil 15 ist ein zylindrischer Kragen 35 angeformt, dessen Achse parallel zur Achse des Oberteiles 15 selbst verläuft (Figuren 3 und 4).

Auf den Kragen 35 des Oberteils 15 ist von oben ein haubenförmiger Deckel 18 aufgesetzt und mit diesem verrastet. Eine sich nach unten vom radial äußeren Rand des Deckels 18 erstreckende Schürze 36 endet mit ihrem unteren Rand bereichsweise (in den Figuren 3 und 4 rechts) in Abstand von dem schalenförmigen Oberteil 15 und bildet auf diese Weise eine Austrittsöffnung A1, über welche Wasser in noch zu beschreibender Weise aus dem radial innerhalb der Schürze 36 liegenden Raum in den radial außerhalb der Schürze 36 liegenden Raum fließen kann.

Außerdem besitzt der Deckel 18 unterseitig einstückig ein Stützteil 20, das auf einer Achse 24 aufliegt. Diese ist ihrerseits an der Oberseite des Wasserführungsrohres 3 angeformt.

Wie die Figuren 3 und 4 zeigen, weist das zweite Teil T2 eine durchgängige Öffnung 27 auf, in welche das erste Teil T1 von unten eingreift. Die Öffnung 27 ist so bemessen, daß das zweite Teil T2 um die Achse 24 zwischen einer oberen und einer unteren Schwenkposition hin- und her verschwenkbar ist. In Figur 3 ist der zweite Teil T2 in der oberen Schwenkposition gezeigt, in welcher die Überlaufkante 22 etwa in einer horizontalen Ebene liegt. Die Achse der von dem zweiten Teil T2 gebildeten Auslaufschale 21 steht dabei annähernd senkrecht. Mit dem Pfeil 28 ist die Richtung der Schwenkbewegung angedeutet, mit welcher das zweite Teil T2 um die Achse 24 in die in Figur 4 dargestellte untere Schwenkposition bewegt werden kann. Bei dieser Schwenkbewegung wird die Ebene, in welcher die Überlaufkante 22 liegt, gegenüber der Horizontalen geneigt. Die Überlaufkante 22 wird dabei nach unten bewegt, während sich der diametral gegenüberliegende Bereich 29 des Randes der Auslaufschale 21 gemäß Pfeil 30 nach oben bewegt. Der Schwenkwinkel, der zwischen den beiden in den Figuren 3 und 4 dargestellten Schwenkpositionen liegt, ist in geeigneter Weise begrenzt.

Das Umstellventil V wird durch einen Bereich B1 des ersten Teiles T1 und einen Bereich B2 des zweiten Teiles T2 gebildet.

Der Bereich B1 des Teiles T1 besitzt im Querschnitt, wie den Figuren 3 und 4 zu entnehmen ist, etwa die Form einer nicht ganz geschlossenen Ellipse, deren größere Achse unter einem spitzen Winkel zur Vertikalen steht. Er besitzt zwei seitliche Austrittsöffnungen 7, von denen in den Figuren 3 und 4 nur eine, in den Figuren 5 und 6 dagegen beide erkennbar sind. Bei diesen Austrittsöffnungen 7 handelt es sich um kreisrunde Öffnungen, die seitlich aus dem Raum 6 herausführen, der von dem Bereich B1 umschlossen ist und mit dem Wasserführungskanal 2 im Wasserführungsrohr 3 des ersten Teiles T1 kommuniziert. Die Strömungsrichtung durch die Austrittsöffnungen 7 ist somit im wesentlichen rechtwinkling zur Strömungsrichtung im Wasserführungskanal 2.

Eine der beiden Austrittsöffnungen 7 ist in einer Wand 12 gebildet, die nach Art eines Deckels in eine seitliche Öffnung 13 der Umfangswandung 11 des Bereiches B1 eingesetzt ist. Die andere Austrittsöffnung 7, in den Figuren 5 und 6 die rechte, befindet sich in einer einstückig an die Umfangswand 11 angeformten Seitenwand des Bereiches B1.

Befindet sich der zweite Teil T2 des Duschkopfes 1 in der oberen, in den Figuren 3 und 5 dargestellten Schwenkposition, so sind die Austrittsöffnungen 7 des Bereiches B1 jeweils mit einer Eintrittsöffnung 8 des Bereichs B2 des zweiten Teiles T2 in Verbindung, wie dies in Figur 5 gezeigt ist. Diese Eintrittsöffnungen 8 sind in zwei parallel zueinander verlaufenden Kulissen 19 ausgebildet, die an das Unterteil 16 des Zeiten Teils T2 angeformt sind, wie dies den Figuren 5 und 6 zu entnehmen ist. Die Eintrittsöffnungen 8 führen in den bereits erwähnten Innenraum 14 zwischen dem Oberteil 15 und dem Unterteil 16 des zweiten Teiles T2, welcher mit den Auslaßöffnungen A2 kommuniziert. In Ausnehmungen der Kulissen 19 sind gummielastische Dichtungsmittel 10 eingelegt; sie dienen zum Abdichten der Kulissen 19 gegenüber dem Bereich B1 des ersten Teils T1. Sie sind so ausgebildet, daß der Bereich B1 entlang der Innenseite der Kulissen 19 verschiebbar ist.

Befindet sich das zweite Teil T2 in der in den Figuren 3 und 5 gezeigten oberen Schwenkposition und strömt durch den Wasserzuführungskanal 2 in Richtung des Pfeiles 25 Wasser zu, so gelangt dieses in den Raum 6 innerhalb des Bereiches B1 und von diesem durch die Öffnungen 7 und 8 in den Innenraum 14 der Auslaufschale 21 und tritt schließlich als Brausestrahl durch die Auslaßöffnungen A2 nach unten aus.

In den Kulissen 19 sind, wie den Figuren 5 und 6 zu entnehmen ist, oberhalb der Eintrittsöffnungen 8 zwei weitere Eintrittsöffnungen 9 ausgebildet, welche bei der in den Figuren 3 und 5 dargestellten Schwenkposition des Duschkopfes 1 durch den Bereich B1 des Teiles T1 verschlossen sind. Wird nun das zweite Teil T2 um die Achse 24 wie oben erwähnt verschwenkt, so bewegen sich die zweiten Eintrittsöffnungen 9 nach unten in die in Figur 6 dargestellte Position. In dieser sind die zweiten Eintrittsöffnungen 9 mit den Austrittsöffnungen 7 des Bereiches B1 verbunden und die ersten Eintrittsöffnungen 8 sind durch diesen Bereich B1 verschlossen.

Die zweiten Eintrittsöffnungen 9 in den Kulissen 19 sind mit einem Raum 31 verbunden, welcher durch den Deckel 18, dessen Schürze 36 und das Oberteil 15 begrenzt wird. Dieser Raum führt über die o. g. Auslaßöffnung A1 in den nach oben offenen Aufnahmeraum 26 der Auslaufschale 21. Strömt nunmehr durch den Wasserführungskanal 2 Wasser zu, so gelangt dieses wieder in den Raum 6, der vom Bereich B1 des ersten Teiles T1 umgeben wird. Wiederum strömt das Wasser seitlich durch die Austrittsöffnungen 7, jedoch nun durch die zweiten Eintrittsöffnungen 9 nach außen in den Raum 31. Von dort gelangt das Wasser durch die Auslaßöffnung A1 in den Aufnahmeraum 26 der Auslaufschale 21. Da nunmehr die Überlaufkante 22 nach unten und die diametral gegenüberliegende Kante 29 nach oben versetzt sind, strömt das Wasser aus dem Aufnahmeraum 26 über die Überlaufkante 22 in einem geschlossenen Vorhang nach unten.

Wird das zweite Teil T2 in Gegenuhrzeigersinn wieder in die in Figur 1 gezeigte Stellung verschwenkt, so werden die zweiten Eintrittsöffnungen 9 in den Kulissen 19 wieder durch den Bereich B1 des ersten Teiles T1 verschlossen und die Austrittsöffnungen 7 des Bereichs B1 werden mit den unteren Eintrittsöffnungen 8 der Kulissen 19 verbunden. Das Wasser strömt dann wieder durch die Mehrzahl der unteren Auslaßöffnungen A2 und nicht mehr über die Auslaufschale 21 aus.

Bei dem oben beschriebenen Ausführungsbeispiel eines Brausekopfes 1 gibt es nur einen einzigen, zusammenhängenden Innenraum 14 zwischen dem Oberteil 15 und dem Unterteil 16 der Auslaufschale 21. Dieser Innenraum 14 kann jedoch auch durch Zwischenwände unterteilt sein, so daß durch eine geeignete Umstellung der Wasserführung Gruppen von Auslaßdüsen A2 mit Wasser beaufschlagt werden können, um verschiedene Strahlbilder zu erzeugen.

## Patentansprüche

1. Duschkopf für eine Duschbrause mit
a) einem gehäuseartigen ersten Teil (T1), in dem ein Wasserführungskanal (2) verläuft, der an einem ersten Ende mit einer Wasserzulauföffnung kommuniziert;
b) einem mit dem ersten Teil (T1) verbundenen zweiten Teil (T2), das als Auslaufelement (21) ausgebildet ist, dessen Aufnahmeraum (26) in mindestens einer Funktionsart des Duschkopfes mit einem zweiten Ende des Wasserführungskanals (2) kommuniziert und dessen Außenrand in dieser Funktionsart in einem Bereich eine Überlaufkante (22) bildet, über welche Wasser abströmen kann;
wobei
c) das zweite Teil (T2) außerdem eine Mehrzahl von düsenartigen Auslaßöffnungen (A2) besitzt, die zumindest in einer zweiten Funktionsart des Duschkopfes mit dem zweiten Ende des Wasserführungskanals (2) kommunizieren und durch welche dann eine entsprechende Mehrzahl von Brausestrahlen austreten kann;
**dadurch gekennzeichnet, daß**
d) das das Auslaufelement (21) bildende zweite Teil (T2) aus einem Oberteil (15) und einem Unterteil (16) gebildet ist, zwischen denen sich mindestens ein Innenraum (14) befindet, der in der zweiten Funktionsart des Duschkopfes mit dem zweiten Ende des Wasserführungskanals (2) kommuniziert;
wobei
e) die düsenartigen Auslaßöffnungen (A2) in dem Unterteil (16) angeordnet sind.

2. Duschkopf nach Anspruch 1, **dadurch gekennzeichnet,**
**daß** der Innenraum des zweiten Teils zwischen Oberteil und Unterteil durch mindestens eine Zwischenwand in mindestens zwei Teilräume unterteilt ist, die unabhängig voneinander mit Wasser beaufschlagbar sind.

3. Duschkopf nach Anspruch 1 oder 2, **dadurch gekennzeichnet, daß** die düsenartigen Auslaßöffnungen (A2) in einer elastischen Einlage (17) ausgebildet sind, die auf der Innenseite des Unterteils (16) angeordnet ist.

4. Duschkopf nach einem der Ansprüche 1 bis 3, **dadurch**
**gekennzeichnet, daß** das zweite Teil (T2) gegenüber dem ersten Teil (T1) zwischen mindestens zwei Positionen verstellbar ist, wobei jeder dieser Positionen eine Funktionsart des Duschkopfes zugeordnet ist.

## Claims

1. Shower head for a shower having
a) a housing-like first part (T1), in which runs a water-guiding channel (2) which communicates, at a first end, with a water inflow opening;
b) a second part (T2), which is connected to the first part (T1) and is formed as an outflow element (21), the receiving space (26) of which communicates with a second end of the water-guiding channel (2) in at least one mode of operation of the shower head, and the outer border of which, in this mode of operation, forms in one region an overflow edge (22) via which water can flow off;
c) the second part (T2) additionally having a plurality of nozzle-like outlet openings (A2) which communicate with the second end of the water-guiding channel (2) at least in a second mode of operation of the shower head and through which a corresponding plurality of shower jets can then emerge;
**characterised in that**
d) the second part (T2), forming the outflow element (21), is formed from an upper part (15) and a lower part (16), between which at least one interior space (14) is situated, which communicates with the second end of the water-guiding channel (2) in the second mode of operation of the shower head;
e) the nozzle-like outlet openings (A2) being arranged in the lower part (16).

2. Shower head according to Claim 1, **characterised in that** the interior space of the second part between upper part and lower part is subdivided by at least one partition wall into at least two partial spaces which can be supplied with water independently of one another.

3. Shower head according to Claim 1 or 2, **characterised in that** the nozzle-like outlet openings (A2) are formed in an elastic insert (17) which is arranged on the inner side of the lower part (16).

4. Shower head according to one of Claims 1 to 3, **characterised in that** the second part (T2) is adjustable between at least two positions relative to the first part (T1), one mode of operation of the shower head being associated with each of these positions.

## Revendications

1. Tête d'aspersion ou pommeau de douche pour une douchette, comprenant
a) une première partie (T1) du type boîtier dans laquelle s'étend un canal (2) de guidage d'eau communiquant, au niveau d'une première extrémité, avec un orifice d'arrivée d' eau ;
b) une seconde partie (T2) qui est reliée à ladite première partie (T1) et est réalisée sous la forme d'un élément de sortie (21) dont l'espace récepteur (26) communique, dans au moins un mode fonctionnel dudit pommeau de douche, avec une seconde extrémité du canal (2) de guidage d'eau et dont le bord extérieur matérialise durant ce mode fonctionnel, dans une région, une arête de trop-plein (22) par l'intermédiaire de laquelle de l'eau peut s'écouler ;
sachant que
c) la seconde partie (T2) possède, en outre, une pluralité d'orifices de sortie (A2) de type buse qui, dans au moins un second mode fonctionnel dudit pommeau de douche, communiquent avec la seconde extrémité dudit canal (2) de guidage d'eau, et par l'intermédiaire desquels un nombre correspondant de jets de douche peut ensuite sortir ;
**caractérisé par le fait que**
d) la seconde partie (T2), matérialisant l'élément de sortie (21), est composée d'une pièce supérieure (15) et d'une pièce inférieure (16) entre lesquelles se trouve au moins un espace interne (14) qui, durant le second mode fonctionnel dudit pommeau de douche, communique avec ladite seconde extrémité dudit canal (2) de guidage d'eau ;
sachant que
e) lesdits orifices de sortie (A2) de type buse sont situés dans la pièce inférieure (16).

2. Pommeau de douche selon la revendication 1, **caractérisé par le fait que** l'espace interne de la seconde partie est scindé entre la pièce supérieure et la pièce inférieure, par au moins une cloison intermédiaire, en au moins deux compartiments pouvant être sollicités ou chargés par de l'eau indépendamment l'un de l'autre.

3. Pommeau de douche selon la revendication 1 ou 2, **caractérisé par le fait que** les orifices de sortie (A2), de type buse, sont pratiqués dans une pièce intégrée élastique (17) disposée sur la face intérieure de la pièce inférieure (16).

4. Pommeau de douche selon l'une des revendications 1 à 3, **caractérisé par le fait que** la seconde partie (T2) est réglable vis-à-vis de la première partie (T1), entre au moins deux positions, un mode fonctionnel dudit pommeau de douche étant affecté à chacune de ces positions.
